# EUROPÄISCHE PATENTSCHRIFT

(11) **EP 2 900 873 B1**
(45) Veröffentlichungstag und Bekanntmachung des Hinweises auf die Patenterteilung: **08.11.2017**
(21) Anmeldenummer: 13783220.0
(22) Anmeldetag: 26.09.2013
(51) Int. Cl.: E01D 19/10, E01F 15/08

(54) **BEGRENZUNGSELEMENT FÜR VERKEHRSFLÄCHEN**
BOUNDARY ELEMENT FOR ROAD SURFACES
ÉLÉMENT DE DÉLIMITATION DE SURFACES DE CIRCULATION

(30) Priorität: 27.09.2012 AT 10542012
(43) Veröffentlichungstag der Anmeldung: 05.08.2015
(73) Patentinhaber: REBLOC GmbH, 3571 Gars am Kamp (AT)
(72) Erfinder: REDLBERGER, Mathias, A-3562 Schönberg am Kamp (AT)
(74) Vertreter: Beer & Partner Patentanwälte KG
(86) Internationale Anmeldenummer: PCT/AT2013/000155
(87) Internationale Veröffentlichungsnummer: WO 2014/047667

(56) Entgegenhaltungen:
- EP-A1- 1 624 112
- EP-A2- 1 167 628
- WO-A1-00/65156

## Beschreibung

Die Erfindung betrifft ein Begrenzungselement für Verkehrsflächen mit den Merkmalen des Oberbegriffs des Anspruchs 1.

Ein solches Begrenzungselement ist beispielsweise aus der AT 408 555 B bekannt. Bei einer Kollision zwischen einem Fahrzeug und einem Begrenzungselement bzw. Verkehrsleitelement mit einem massiven Grundkörper, beispielsweise aus Beton, wird ein Großteil der Energie durch eine Verschiebung des Verkehrsleitelements auf dem Untergrund aufgenommen, die sich über Kupplungen in benachbarte Verkehrsleitelemente fortsetzt. Eine bevorzugte Form einer derartigen Kupplung wird beispielsweise in der AT 507 611 A1 beschrieben. Allerdings ist eine solche Form des Abbaus der kinetischen Energie für alle Verkehrsteilnehmer nur dann sicher umsetzbar, wenn hinreichend Platz hinter den Begrenzungselementen zum Verschieben dieser zur Verfügung steht. Dies ist insbesondere dann nicht der Fall, wenn ein Verkehrselement zur Begrenzung von Brücken oder auch schmalen, gewundenen Bergstraßen vorgesehen ist. Das Verkehrsleitelement muss dann im Untergrund, also beispielsweise der Brücke, verankert werden. Bei verankerten Verkehrselementen stellt sich aber das Problem, dass im Extremfall praktisch keine Energie durch das Verschieben der Verkehrsleitelemente selbst aufgenommen werden kann. Die Energie wird also fast vollständig durch das aufprallende Fahrzeug in Form von Verformungsenergie aufgenommen. Dadurch kann es zu schweren Verletzungen der Insassen kommen.

Um dieses Problem zu vermeiden ist es daher notwendig, durch einen möglichen Aufprall abzubauende Energie wenigstens teilweise durch die Begrenzungselemente aufzunehmen. Die bisherigen Lösungsvorschläge sehen dabei an verschiedenen Stellen plastisch verformbare, im wesentlichen stangenförmige Elemente vor, die häufig als Dehnschrauben ausgeführt sind.

Dabei entsteht allerdings das Problem, dass diese nicht genügend Verformungsenergie aufnehmen können bevor sie versagen und die Verankerung nutzlos machen. Die verformbaren stangenförmigen Elemente größer zu dimensionieren löst dieses Problem nicht, da das System dadurch lediglich steifer wird.

Alternative Lösungsansätze sehen gebremste Schlitten- oder Schienenkonstruktionen vor, wie sie beispielsweise in der AT 413 712 A1 vorgestellt werden. Diese können allerdings aufgrund des Platzmangels im Regelfall nur ungenügend ausgeführt werden bzw. sind relativ aufwendig und daher teuer.

Ein in der EP 1 167 628 A2 beschriebenes Profilelement setzt sich aus einem U-förmigen Element mit einem eingeschweißten, aufgestellten Vierkantrohrprofil zusammen, wodurch eine Verformung des Profilelementes verhindert wird.
Ein in der WO 00/65156 A1 beschriebenes Profilelement setzt sich aus einem nach oben offenen U-förmigen Element mit einem eingeschweißten T-förmigen Element zusammen und bildet dadurch ein E-förmiges Profil aus. Gemäß der WO 00/65156 A1 ist eine Verformung des derart verstärkten Profilelementes nicht vorgesehen.

Ziel der Erfindung ist es daher, eine Vorrichtung zum Verankern von Begrenzungselementen am Boden zu schaffen, welche zuverlässig einen möglichst großen Anteil der bei einer Kollision entstehenden Energie als Verformungsenergie aufnehmen kann.

Gelöst wird diese Aufgabe durch ein Begrenzungselement, das die Merkmale des Anspruchs 1 aufweist.

Im Rahmen der Erfindung ist bevorzugt, wenn der Winkel größer 60°, insbesondere größer 75° ist und vorzugsweise etwa 90° ist. Statt also wie bisher lediglich einen geringen Bewegungsraum für eine Verschiebung des Begrenzungselementes zu bieten und dabei gegebenenfalls geringe Verformungsenergie aufzunehmen, nimmt durch die Lage des Profilelements dieses selbst einen erheblichen Teil der Energie als Verformungsenergie auf.

Eine derartige Verankerung kann für verschiedenste Arten von Begrenzungselementen, beispielsweise aus harten Kunststoffen oder Metall verwendet werden. Gemäß der Erfindung besteht der Grundkörper allerdings im Wesentlichen aus Beton.

Gemäß der Erfindung ist das Profilelement eine Profilschiene mit einem U- oder I-förmigen Querschnitt. Diese Formen eignen sich besonders, da sie durch ihre dreidimensionale Geometrie viel Verformungsenergie aufnehmen können, da diese durch die Schrägstellung ihrer Längsrichtung zur Längsachse des Grundkörpers in einem Winkel größer 45° bis 90° ein hohes Widerstandsmoment in der Biegeachse aufweisen.
Gemäß einer weiteren bevorzugten Ausführungsform der Erfindung verläuft die Längsrichtung des Profilelements parallel zur Auflagefläche des Grundkörpers. Dadurch greifen bei einem Kippen des Begrenzungselementes die Kräfte vorteilhafter am Profilelement an, wodurch besonders günstige Verformungsarbeit am Profilelement geleistet werden kann.

Gemäß einer ganz besonders bevorzugten Ausführungsform der Erfindung sind die Verbindung des Profilelements mit dem Verankerungselement und die Verbindung des Profilelements mit dem Verbindungselement voneinander in Längsrichtung des Profilelements beabstandet. Die Kräfte greifen also bevorzugt an voneinander entfernten Punkten an, wodurch am Profilelement zwei Abschnitte entstehen, an denen das Verankerungselement und Verbindungselement angreifen und Verformungsarbeit am Profilelement leisten können.

Besonders bevorzugt ist dabei, wenn das Verankerungselement im der begrenzten Verkehrsfläche am nächsten liegenden Drittel, vorzugsweise Viertel, des Profilelements angeordnet ist. Neben einer besonders günstigen Aufnahme von durch das Kippmoment wirkenden Kräften hat diese Anordnung den Vorteil, dass, sollte die Vorrichtung beispielsweise an einer Brücke montiert sein, die Kräfte weiter weg vom Rand der Brücke und damit schonender für das Bauwerk eingeleitet werden.

Gemäß einer alternativen oder zusätzlichen, bevorzugten Ausführungsform der Erfindung ist die Verbindung des Verbindungselementes mit dem Profilelement in einem der beiden mittleren Viertel, insbesondere im mittleren Drittel, des Profilelementes angeordnet. Der dadurch freie von der Verkehrsfläche abgewandte Bereich des Profilelements wird dann durch den, vorzugsweise in diesem Bereich von oben anliegenden, Grundkörper abgestützt und es entsteht neben den beiden Verbindungen von Verankerungselement und Verbindungselement mit dem Profilelement ein weiterer Angriffspunkt für bei einer Kippbewegung wirkende Kräfte. Dabei wirken an der Verbindung des Verankerungselementes mit dem Profilelement und am Verkehr abgewandten Viertel bzw. Drittel jeweils Kräfte nach unten, wohingegen an der Verbindung des Verbindungselementes mit dem Profilelement Kräfte nach oben wirken. Dadurch wird eine gleichmäßige Verformung des Profilelementes bewirkt, wodurch besonders viel Verformungsenergie durch das Profilelement aufgenommen werden kann.

Das Verbindungselement weist bevorzugt im Wesentlichen eine U-Form auf, wobei die Schenkel der U-Form mit dem Grundkörper verbunden sind und die Biegung der U-Form mit dem Profilelement verbunden ist. Es können beispielsweise Löcher im Profilelement vorgesehen sein, durch welche die Schenkel der U-Form geschoben werden bis die Biegung am Profilelement anliegt. Die Schenkel der U-Form sind bevorzugt in den Grundkörper einbetoniert.

In einer alternativen, bevorzugten Ausführungsform der Erfindung ist das Verbindungselement im Wesentlichen stangenförmig, weist in einem dem Profilelement zugewandten Bereich ein Gewinde auf und ist mit einer Mutter mit dem Profilelement verbunden. Die Mutter kann dabei einfach nur, gegebenenfalls mit einer Unterlegscheibe, auf der Gegenseite bzw. der Unterseite des Profilelementes auf das Verbindungselement geschraubt sein. Alternativ kann die Mutter mit dem Profilelement verschweißt sein. Auch hier kann das mit dem Grundkörper zu verbindende Ende des Verbindungselementes, wenn der Grundkörper beispielsweise aus Beton ist, einfach einbetoniert werden. Ein direktes Verschweißen des Verbindungselementes mit dem Profilelement ist ebenso denkbar.

Eine Verbesserung der Verbindung des Grundkörpers mit dem Verbindungselement kann dadurch erreicht werden, dass das Verbindungselement direkt mit einer Bewehrung des Grundkörpers verbunden, beispielsweise verschweißt, wird. Diese Bewehrung kann beispielsweise von den Verbindungsstäben gebildet werden, wie sie in der AT 507 611 A1 beschrieben sind.

Vorzugsweise befindet sich eine Verbindung von Verbindungselement und Grundkörper, die beispielsweise wie beschrieben durch Einbetonieren und/oder verschweißen entstehen kann, im Bereich der Seite des Profilelements, die dem Untergrund abgewandt ist. Dies ergibt eine besonders günstige Krafteinleitung in das Profilelement.

Gemäß einer besonders bevorzugten Ausführungsform der Erfindung weist der Grundkörper im Wesentlichen zur Längsachse des Grundkörpers normal stehende Stirnflächen auf, wobei die Stirnflächen wenigstens einen Vorsprung und/oder wenigstens eine Vertiefung aufweisen und wobei ein Vorsprung an einer Stirnfläche in eine Vertiefung an einer Stirnfläche eines benachbarten Grundkörpers eingreift. Üblicherweise sind Begrenzungselemente für Verkehrsflächen in ihrem oberen Bereich mit dem jeweils benachbarten Begrenzungselement gekoppelt, wie beispielsweise in der AT 507 611 A1 beschrieben wird. Dabei ist allerdings nicht vorgesehen, die Begrenzungselemente im Untergrund zu verankern. Dadurch können benachbarte Begrenzungselemente bei einer Kollision einer Verschiebung eines Begrenzungselementes folgen, wodurch auf die Kupplung zwischen benachbarten Begrenzungselementen Querkräfte wirken, die nicht wesentlich größer als die Trägheitskräfte der Begrenzungselemente und die Reibungskräfte dieser am Untergrund sind. Zusätzlich wirken noch Zugkräfte. Sind die Begrenzungselemente allerdings erfindungsgemäß verankert, entstehen in der Kupplung zusätzliche Querkräfte. Vorsprünge und Vertiefungen an den Stirnseiten des Grundkörpers entlasten die Kupplung und geben insbesondere quer zur Längsachse des Grundkörpers wirkende Kräfte an benachbarte Elemente weiter, damit diese dann dort ebenfalls durch erfindungsgemäße Verankerungen am Boden aufgenommen werden können. Die Vorsprünge und Vertiefungen können dabei wie in der AT 509 359 A1 beschrieben ausgeführt sein.

Bevorzugt liegen die Vorsprünge und Vertiefungen in der unteren Hälfte der Grundkörper, vorzugsweise auf Höhe der Verbindungen. Auf diese Weise erfolgt eine möglichst unmittelbare Übertragung der Querkräfte von einem Grundkörper zum nächsten.

Weitere bevorzugte Ausführungsformen der Erfindung sind Gegenstand der übrigen Unteransprüche.

Die Erfindung wird in der Folge anhand einer bevorzugten Ausführungsform der Erfindung unter Bezugnahme auf die Zeichnungen weiter erläutert. Es zeigt:
- Fig. 1: eine Schrägansicht eines Grundkörpers mit drei erfindungsgemäßen Vorrichtungen, der aus Gründen der einfacheren Darstellung transparent mit strichliert gezeichneter Außenkontur dargestellt ist,
- Fig. 2: einen Schnitt durch den Grundkörper im Bereich einer der Vorrichtungen,
- Fig. 3: eine Vorderansicht einer erfindungsgemäßen Vorrichtung an einem Grundkörper,
- Fig. 4: einen Grundkörper in Draufsicht mit alternativen Varianten der Anordnung von erfindungsgemäßen Profilelementen,
- Fig. 5: ein Profilelement von Fig. 1,
- Fig. 6: das Profilelement von Fig. 5 mit einem Verbindungselement und einem Verankerungselement und
- Fig. 7: eine zweite Ausführungsform eines Profilelementes.

Die Fig. 1 zeigt eine Schrägansicht eines erfindungsgemäßen Begrenzungselementes, beispielsweise eines Betonleitwandelementes, mit einem Grundkörper 1 mit drei erfindungsgemäßen Vorrichtungen 2 zum Befestigen des Grundkörpers 1 am Boden. Am Grundköper 1 können an Stirnseiten 23 weiters nicht dargestellte Kupplungselemente angeordnet sein, um nebeneinander liegende Begrenzungselemente miteinander zu einer Art Kette zu verbinden. Diese Kupplungselemente können beispielsweise Kupplungen sein, die wie aus der AT 507 611 A1 bekannt ausgeführt sein können.

Die Vorrichtungen 2 sind jeweils über Verankerungselemente 3 mit dem Untergrund 8 (siehe Fig. 2) verbunden. Die Verankerungselemente 3 ragen im dargestellten Ausführungsbeispiel mit ihrem über den Untergrund 8 hinaus stehenden Ende durch eine Öffnung in einem Profilelement 6 und sind mit diesem über eine Mutter 4 mit einer Unterlegscheibe 5 mit dem Profilelement 6 verbunden. Alternative Verbindungen zwischen Profilelement 6 und Verankerungselement 3, beispielsweise durch Schweißen, sind ebenso denkbar. Durch das im dargestellten Beispiel nach unten offene, U-förmige Profil des Profilelements 6 ist die Verbindung zwischen Verankerungselement 3 und Profilelement 6 erfindungsgemäß zum Untergrund beabstandet. Dadurch wird einem Abscheren des Verankerungselementes 3 durch das Profilelement 6 im Falle einer Kollision vorgebeugt, da das Profilelement genügend Raum für eine Verformung hat. Andere Profilformen, durch welche die Verbindung zwischen Verankerungselement 3 und Profilelement 6 zum Untergrund 8 beabstandet wird, sind dabei ebenso einsetzbar. Eine Verbindung zwischen dem Grundkörper 1 und dem Profilelement 6 wird über ein im dargestellten Ausführungsbeispiel U-förmig gebogenes Verbindungselement 7 hergestellt.

Die Fig. 2 zeigt einen Schnitt durch den Grundkörper 1 mit der Vorrichtung 2 entlang der Linie II-II in Fig. 1. Der Untergrund 8 ist im dargestellten Ausführungsbeispiel der Randbereich einer Brücke. Ein erfindungsgemäßes Begrenzungselement mit einer oder mehreren erfindungsgemäßen Vorrichtungen 2 kann aber beispielsweise auch bei Bergstraßen, z.B. im Randbereich von Kehren, insbesondere bei Serpentinen in steil abfallendem Gelände, oder vor Hindernissen eingesetzt werden. Allgemein ist der Einsatz einer erfindungsgemäßen Vorrichtung dort besonders vorteilhaft, wo kein ausreichender Platz für eine Verschiebung eines Begrenzungselementes gegeben ist, mittels welcher die Energie einer möglichen Kollision abgebaut werden kann. Also beispielsweise auch in stark bebauten Gebieten, in denen der Kraftfahrzeugverkehr z.B. nicht weit genug vom Fahrrad- und/oder Fußgängerverkehr getrennt werden kann.

Der Untergrund 8 weist eine Auflagefläche 22 auf. Eine Längsachse 10 des Profilelements 6 ist vorzugsweise, wie in der Zeichnung dargestellt, parallel zur Auflagefläche 22 des Untergrundes 8 bzw. Auflagefläche 9 des Grundkörpers 1 angeordnet. Ausführungsformen, in denen das Profilelement 6 zum Untergrund geneigt ist, sind ebenso denkbar. Das Verbindungselement 7 weist in der dargestellten Ausführungsform einen Winkel α von 84° zur Längsachse 10 des Profilelementes 6 auf. So können bei einer möglichen Kollision entstehende Kräfte besonders gut zwischen Grundkörper 1 und Profilelement 6 übertragen werden. Andere Winkel α zwischen dem Profilelement 6 und dem Verbindungselement 7 sind ebenso denkbar, insbesondere wenn das Profilelement 6 bzw. dessen Längsachse 10 nicht parallel zur Auflagefläche 9 des Grundkörpers 1 liegt.

Weiters zeigen die Fig. 1, 2 und 4 eine Ausnehmung 12 im Grundkörper 1. Diese vereinfacht die Verbindung von Begrenzungselementen mit dem Untergrund 8 mittels erfindungsgemäßer Vorrichtungen 2. Dazu wird zunächst das Verankerungselement 3 im Untergrund 8 befestigt. Dann kann das Profilelement 6, das über das Verbindungselement 7 bereits mit dem Grundkörper 1 verbunden ist, über das Verankerungselement 3 gestellt werden. In der Ausnehmung 12 ist dann ausreichen Platz, um die Unterlegscheibe 5 und die Mutter 4 auf das Ende des Verankerungselementes 3, das durch eine Öffnung 20 im Verbindungselement 6 ragt, zu stecken und festzuziehen.

Pfeile 17, 18 in Fig. 2 zeigen in stark vereinfachter Form mögliche am bzw. im Begrenzungselement wirkende Kräfte. Der Pfeil 17 repräsentiert die Kraft, welche bei einer Kollision eines Fahrzeugs mit dem Grundkörper 1 auf diesen wirkt. Dieser führt in der Folge eine Kippbewegung um eine hintere Kante 11 aus. Dadurch entstehen durch den Pfeil 18 dargestellte Zugkräfte, die über das Verbindungselement 7 bevorzugt in einem mittleren Bereich des Profilelements 6 angreifen, in dem das Verbindungselement 7 mit dem Profilelement 6 verbunden ist.

Die Fig. 3 zeigt eine Vorderansicht einer erfindungsgemäßen Vorrichtung 2. Man kann deutlich die U-Form des Verbindungselements 7 erkennen. Schenkel 13 des Verbindungselementes 7 sind fest mit dem Grundkörper verbunden. Die Schenkel 13 können beispielsweise bei einem Grundkörper 1 aus Beton in diesen einbetoniert sein. Bei einem Grundkörper, der im Wesentlichen aus Metall besteht, könnten die Schenkel 13 zum Beispiel auch mit dem Grundkörper verschweißt sein. Über eine Biegung 14 des Verbindungselementes 7 liegt dieses von unten am in dieser Ausführungsform horizontalen Steg 15 des Profilelementes 6 an und stellt die Verbindung zwischen dem Profilelement 6 und dem Verbindungselement 7 her. Dazu sind die

Schenkel 13 durch Löcher 21 (Fig. 6) im Profilelement 6 geführt. Das Verbindungselement 7 hängt mit der Biegung 14 im Profilelement 6 und Zugkräfte, welche in den Schenkeln 13 wirken, werden in das Profilelement 6 übertragen.

Bei einer Kollision auftretende Energie wird also in das Profilelement geleitet, wo sie Verformungsarbeit leistet und dadurch abgebaut werden kann.

In Fig. 4 ist eine Ausführungsform mit in einem Winkel β zur Längsachse des Grundkörpers 1 ausgerichteten Profilelementen 6 dargestellt. In der dargestellten Ausführungsform beträgt der Winkel β 60°. Der Winkel sollte größer als 45° sein, damit eine kontrollierte Biegung des Profilelementes 6 um die jeweilige Biegeachse gewährleistet ist. Je größer der Winkel β ist umso steifer wird das Profilelement 6 bei einer Verschiebung des Grundkörpers 1 rechtwinkelig zu seiner Längsachse und einer dementsprechenden Deformation des Profilelementes 6.

Die Profilelemente 6 können wie in Fig. 4 dargestellt paarweise V-förmig oder auch, wenn man die beiden mittleren Profilelemente 6 als Paar betrachtet, A-förmig angeordnet sein. Eine parallele und zur Längsachse des Grundkörpers 1 schräg gestellte Anordnung aller Profilelemente 6 ist ebenso möglich wie eine unterschiedliche Anzahl von Profilelementen, die in die eine und in die andere Richtung schräg gestellt sind.

Beim oberen Paar von Profilelementen 6 ist die Biegung 14 des Verbindungselementes 7 rechtwinkelig zur Längsrichtung 10 Profilelementes 6 ausgerichtet. Beim zweiten, unteren Paar ist eine mögliche Variante dargestellt, bei der sich die Ausrichtung des Verbindungselementes 7 bzw. dessen Biegung 14 am Grundkörper 1 und somit der Verschiebe- bzw. Kipprichtung orientiert, was zu einer gleichmäßigeren Krafteinleitung führt.

Die Fig. 5 zeigt ein Profilelement 6 von Fig. 1. Man erkennt, dass die Öffnung 20 für das Verankerungselement 3 in der dargestellten Ausführungsform ein Langloch ist. Dieses dient dazu, anfänglich eine definierte Verschiebung des Begrenzungselementes ohne große Gegenkraft zu ermöglichen, um das System beim Anprall leichterer Fahrzeuge nachgiebiger zu gestalten.

Die Fig. 6 zeigt das Profilelement 6 von Fig. 5 mit einem Verbindungselement 7 und einem Verankerungselement 3 ohne den Grundkörper 1. Das Verankerungselement 3 ist mittels einer Mutter 4 und einer Unterlegscheibe 5 mit dem Profilelement 6 verbunden. Die Unterlegscheibe 5 hilft dabei, ein Ausreißen des Verankerungselementes 3 mit der Mutter 4 aus dem Profilelement 6 zu erschweren.

Die Fig. 7 zeigt eine zweite Ausführungsform eines Profilelementes 6a. Ein Langloch 20b ermöglicht auch hier eine geringe Verschiebung des Begrenzungselementes in Richtung der Längsachse 10. Die Löcher 21a, durch welche die Schenkel 13 des Verbindungselementes 7 ragen, sind dabei seitlich in den Schenkeln des Profilelementes 6a angeordnet. Die Verbindung des Profilelementes 6a mit dem Verankerungselement 3 und dem Verbindungselement 3 kann im Übrigen analog zur in Fig. 6 dargestellten Ausführungsform erfolgen.

## Patentansprüche

1. Begrenzungselement für Verkehrsflächen, insbesondere Brücken, mit einer Vorrichtung (2) zum Verbinden des Begrenzungselementes mit einem Untergrund (8), wobei das Begrenzungselement einen im Wesentlichen aus Beton bestehenden Grundkörper (1) mit einer Längsachse in Fahrtrichtung und einer Auflagefläche (9) umfasst, wobei die Vorrichtung zum Verbinden mit dem Untergrund (8) ein mit dem Grundkörper (1) verbundenes Verbindungselement (7), ein Profilelement (6) mit einer Längsrichtung (10) und ein Verankerungselement (3) aufweist, wobei das Verankerungselement (3), welches zur Verbindung mit dem Untergrund (8) dient, mit dem Profilelement (6) verbunden ist, und wobei die Verbindung zwischen dem Profilelement (6) und dem Verankerungselement (3) einen Abstand zur Auflagefläche (9) aufweist, **dadurch gekennzeichnet, dass** das Profilelement (6) mit dem Verbindungselement (7) verbunden und derart angeordnet ist, dass es bei einer Kollision verformt wird, sodass es einen erheblichen Anteil der bei einer Kollision entstehenden Energie als Verformungsenergie aufnehmen kann, wozu sich die Längsrichtung (10) des Profilelements (6) in einem Winkel (β) größer 45° zur Längsachse des Grundkörpers (1) erstreckt, und dass das Profilelement (6) eine Profilschiene mit einem nach unten in Richtung zum Untergrund (8) offenen, U- oder I-förmigen Querschnitt ist.

2. Begrenzungselement nach Anspruch 1, **dadurch gekennzeichnet, dass** der Winkel (β) größer 60°, insbesondere größer 75° ist und vorzugsweise etwa 90° ist.

3. Begrenzungselement nach einem der Ansprüche 1 und 2, **dadurch gekennzeichnet, dass** die Längsrichtung (10) des Profilelements (6) parallel zur Auflagefläche (9) des Grundkörpers (1) verläuft.

4. Begrenzungselement nach einem der Ansprüche 1 bis 3, **dadurch gekennzeichnet, dass** die Verbindung des Profilelements (6) mit dem Verankerungselement (3) und die Verbindung des Profilelements (6) mit dem Verbindungselement (7) voneinander in Längsrichtung (10) des Profilelements (6) beabstandet sind.

5. Begrenzungselement nach einem der Ansprüche 1 bis 4, **dadurch gekennzeichnet, dass** das Verankerungselement (3) im Einbauzustand in einem der durch das Begrenzungselement begrenzten Verkehrsfläche am nächsten liegenden Drittel, vorzugsweise Viertel, des Profilelements (6) angeordnet ist.

6. Begrenzungselement nach einem der Ansprüche 1 bis 5, **dadurch gekennzeichnet, dass** die Verbindung des Verbindungselementes (7) mit dem Profilelement (6) in einem der beiden mittleren Viertel, insbesondere im mittleren Drittel, des Profilelementes (6) angeordnet ist.

7. Begrenzungselement nach einem der Ansprüche 1 bis 6, **dadurch gekennzeichnet, dass** das Verankerungselement (3) im Verbindungsbereich mit der Längsachse (10) des Profilelements (6) einen Winkel zwischen 70° und 90° einschließt.

8. Begrenzungselement nach einem der Ansprüche 1 bis 6, **dadurch gekennzeichnet, dass** die Verbindung des Verbindungselementes (7) mit dem Grundkörper (1) im Bereich der Seite des Profilelements (6) liegt, die der Auflagefläche (9) abgewandt ist.

9. Begrenzungselement nach einem der Ansprüche 1 bis 8, **dadurch gekennzeichnet, dass** das Verbindungselement (7) im Verbindungsbereich mit der Längsachse (10) des Profilelements (6) einen Winkel (α) ≤ 90°, insbesondere zwischen 70° und 90°, einschließt.

10. Begrenzungselement nach einem der Ansprüche 1 bis 9, **dadurch gekennzeichnet, dass** das Verbindungselement (7) im Wesentlichen eine U-Form aufweist und dass die Schenkel (13) der U-Form mit dem Grundkörper (1) verbunden sind und die Biegung (14) der U-Form die Verbindung mit dem Profilelement (6) bildet.

11. Begrenzungselement nach Anspruch 10, **dadurch gekennzeichnet, dass** das Profilelement (6) eine U-Form aufweist, und dass die Schenkel (13) des Verbindungselementes (7), welches fest mit dem Grundkörper (1) verbunden ist, durch Löcher (21) geführt sind, wobei das Verbindungselement (7) mit der Biegung (14) im Profilelement (6) hängt.

12. Begrenzungselement nach einem der Ansprüche 1 bis 9, **dadurch gekennzeichnet, dass** das Verbindungselement (7) im Wesentlichen stangenförmig ist, wenigstens in einem der Auflagefläche (9) zugewandten Bereich ein Gewinde aufweist und mit einer Mutter mit dem Profilelement (6) verbunden ist.

13. Begrenzungselement nach einem der Ansprüche 1 bis 12, **dadurch gekennzeichnet, dass** der Grundkörper (1) im Wesentlichen zur Längsachse des Grundkörpers (1) normal stehende Stirnflächen (23) aufweist, dass jede Stirnfläche (23) wenigstens ein Kupplungselement aufweist.

14. Begrenzungselement nach Anspruch 13, **dadurch gekennzeichnet, dass** jede Stirnfläche (23) wenigstens einen Vorsprung und/oder wenigstens eine Vertiefung aufweist, dass ein Vorsprung an einer Stirnfläche (23) in eine Vertiefung an einer Stirnfläche (23) eines benachbarten Grundkörpers (1) eingreift und dass vorzugsweise die Vorsprünge und Vertiefungen in der unteren Hälfte der Grundkörper (1), vorzugsweise auf einer Höhe der Profilelemente (6), liegen.

## Claims

1. Boundary element for traffic areas, particularly bridges, having a device (2) for connecting the boundary element to a ground (8), the boundary element comprising a base body (1), consisting substantially of concrete, with a longitudinal axis in the direction of travel and a supporting surface (9), the device for connection to the ground (8) having a connection element (7) connected to the base body (1), a profile element (6) with a longitudinal direction (10) and an anchoring element (3), the anchoring element (3), which is used for connection to the ground (8), being connected to the profile element (6), and the connection between the profile element (6) and the anchoring element (3) having a spacing from the supporting surface (9), **characterized in that** the profile element (6) is connected to the connection element (7) and arranged in such a manner that it is deformed in the event of a collision, so that it is able to absorb a considerable proportion of the energy arising in the event of a collision as deformation energy, for which reason, the longitudinal direction (10) of the profile element (6) extends at an angle (β) of greater than 45° to the longitudinal axis of the base body (1), and that the profile element is a profile rail with a U- or I-shaped cross section which is open at the bottom in the direction to the ground (8).

2. Boundary element according to Claim 1, **characterized in that** the angle (β) is greater than 60°, in particular greater than 75° and is preferably approximately 90°.

3. Boundary element according to one of Claims 1 and 2, **characterized in that** the longitudinal direction (10) of the profile element (6) runs parallel to the supporting surface (9) of the base body (1).

4. Boundary element according to one of Claims 1 to 3, **characterized in that** the connection of the profile element (6) to the anchoring element (3) and the connection of the profile element (6) to the connection element (7) are spaced from one another in the longitudinal direction (10) of the profile element (6).

5. Boundary element according to one of Claims 1 to 4, **characterized in that** the anchoring element (3) in the installed state is arranged in a third, preferably quarter, of the profile element (6) located closest to the road surface delimited by the boundary element.

6. Boundary element according to one of Claims 1 to 5, **characterized in that** the connection of the connection element (7) to the profile element (6) is arranged in one of the two central quarters, particularly in the central third, of the profile element (6).

7. Boundary element according to one of Claims 1 to 6, **characterized in that** the anchoring element (3) encloses an angle of between 70° and 90° with the longitudinal axis (10) of the profile element (6), in the connection region.

8. Boundary element according to one of Claims 1 to 6, **characterized in that** the connection of the connection element (7) to the base body (1) is located in the region of the side of the profile element (6), which faces away from the supporting surface (9).

9. Boundary element according to one of Claims 1 to 8, **characterized in that** the connection element (7), encloses an angle (α) of ≤ 90°, particularly of between 70° and 90°, with the longitudinal axis (10) of the profile element (6), in the connection region.

10. Boundary element according to one of Claims 1 to 9, **characterized in that** the connection element (7) essentially has a U shape and **in that** the legs (13) of the U shape are connected to the base body (1) and the bend (14) of the U shape forms the connection to the profile element (6).

11. Boundary element according to Claim 10, **characterized in that** the profile element (6) has a U shape, and **in that** the legs (13) of the connection element (7), which is securely connected to the base body (1), are guided through holes (21), wherein the connection element (7) hangs with the bend (14) in the profile element (6).

12. Boundary element according to one of Claims 1 to 9, **characterized in that** the connection element (7) is essentially rod-shaped, has at least one thread in a region facing the supporting surface (9) and is connected to the profile element (6) using a nut.

13. Boundary element according to one of Claims 1 to 12, **characterized in that** the base body (1) has end faces (23) standing essentially normal to the longitudinal axis of the base body (1) and **in that** each end face (23) has at least one coupling element.

14. Boundary element according to Claim 13, **characterized in that** each end face (23) has at least one projection and/or at least one recess, **in that** a projection at an end face (23) engages into a recess on an end face (23) of an adjacent base body (1) and **in that** the projections and recesses are preferably located in the lower half of the base body (1), preferably at a height of the profile elements (6).

## Revendications

1. Elément de délimitation de surfaces de circulation, notamment ponts, avec un dispositif (2) pour relier l'élément de délimitation à un support (8), l'élément de délimitation comprenant un corps de base (1) composé pour l'essentiel de béton avec un axe longitudinal dans le sens de la circulation et une surface d'appui (9), le dispositif pour relier au support (8) comportant un élément de liaison (7) relié au corps de base (1), un élément profilé (6) avec une direction longitudinale (10) et un élément d'ancrage (3), l'élément d'ancrage (3), lequel sert à la liaison avec le support (8), étant relié à l'élément profilé (6) et la liaison entre l'élément profilé (6) et l'élément d'ancrage (3) comportant une distance par rapport à la surface d'appui (9), **caractérisé en ce que** l'élément profilé (6) est relié à l'élément de liaison (7) et est disposé de telle sorte qu'il est déformé lors d'une collision de telle manière qu'il peut absorber une partie considérable de l'énergie se produisant lors de la collision en tant qu'énergie de déformation, la direction longitudinale (10) de l'élément profilé (6) s'étendant à cet effet dans un angle (β) supérieur à 45° par rapport à l'axe longitudinal du corps de base (1) et **en ce que** l'élément profilé (6) est un rail profilé avec une section en forme de U ou de I, ouverte vers le bas en direction du support (8).

2. Elément de délimitation selon la revendication 1, **caractérisé en ce que** l'angle (β) est supérieur à 60°, notamment supérieur à 75° et de préférence d'environ 90°.

3. Elément de délimitation selon l'une quelconque des revendications 1 et 2, **caractérisé en ce que** la direction longitudinale (10) de l'élément profilé (6) passe parallèlement à la surface d'appui (9) du corps de base (1).

4. Elément de délimitation selon l'une quelconque des revendications 1 à 3, **caractérisé en ce que** la liaison de l'élément profilé (6) avec l'élément d'ancrage (3) et la liaison de l'élément profilé (6) avec l'élément de liaison (7) sont à distance l'un de l'autre dans la direction longitudinale (10) de l'élément profilé (6).

5. Elément de délimitation selon l'une quelconque des revendications 1 à 4, **caractérisé en ce que** l'élément d'ancrage (3) est disposé dans le tiers, de préférence le quart, de l'élément profilé (6) plus proche d'une surface de circulation délimitée par l'élément de délimitation.

6. Elément de délimitation selon l'une quelconque des revendications 1 à 5, **caractérisé en ce que** la liaison de l'élément de liaison (7) avec l'élément profilé (6) est disposée dans un des deux quarts centraux, notamment dans le tiers central, de l'élément profilé (6).

7. Elément de délimitation selon l'une quelconque des revendications 1 à 6, **caractérisé en ce que** l'élément d'ancrage (3) enferme dans la zone de liaison avec l'axe longitudinal (10) de l'élément profilé (6), un angle se situant entre 70° et 90°.

8. Elément de délimitation selon l'une quelconque des revendications 1 à 6, **caractérisé en ce que** la liaison de l'élément de liaison (7) au corps de base (1) se situe dans la zone de la face de l'élément profilé (6), qui est dans le sens opposé à la surface d'appui (9).

9. Elément de délimitation selon l'une quelconque des revendications 1 à 8, **caractérisé en ce que** l'élément de liaison (7) enferme dans la zone de liaison avec l'axe longitudinal (10) de l'élément profilé (6), un angle (α) ≤ 90°, notamment entre 70° et 90°.

10. Elément de délimitation selon l'une quelconque des revendications 1 à 9, **caractérisé en ce que** l'élément de liaison (7) comporte pour l'essentiel une forme en U et **en ce que** les branches (13) de la forme en U sont reliées au corps de base (1) et le coudage (14) de la forme en U forme la liaison avec l'élément profilé (6).

11. Elément de délimitation selon la revendication 10, **caractérisé en ce que** l'élément profilé (6) comporte une forme en U et **en ce que** les branches (13) de l'élément de liaison (7), fermement relié au corps de base (1), sont guidées à travers des trous (21), l'élément de liaison (7) étant suspendu avec le coudage (14) dans l'élément profilé (6).

12. Elément de délimitation selon l'une quelconque des revendications 1 à 9, **caractérisé en ce que** l'élément de liaison (7) est pour l'essentiel en forme de barre, comporte au moins un filetage dans une zone tournée vers la surface d'appui (9) et est reliée avec un écrou à l'élément profilé (6).

13. Elément de délimitation selon l'une quelconque des revendications 1 à 12, **caractérisé en ce que** le corps de base (1) comporte pour l'essentiel par rapport à l'axe longitudinal du corps de base (1) des faces avant (23) normalement positionnées, et **en ce que** chaque face avant (23) comporte au moins un élément d'accouplement.

14. Elément de délimitation selon la revendication 13, **caractérisé en ce que** chaque face avant (23) comporte au moins une partie en saillie et/ou au moins une cavité, **en ce qu'**une partie en saillie sur une face avant (23) vient en prise dans une cavité sur une face avant (23) d'un corps de base (1) voisin et **en ce que** de préférence les parties en saillie et les cavités se trouvent dans la moitié inférieure des corps de base (1), de préférence à une hauteur des éléments profilés (6).
